# EUROPÄISCHE PATENTSCHRIFT

(11) **EP 2 741 870 B1**
(45) Veröffentlichungstag und Bekanntmachung des Hinweises auf die Patenterteilung: **30.09.2015**
(21) Anmeldenummer: 12742867.0
(22) Anmeldetag: 26.07.2012
(51) Int. Cl.: B21B 1/28, B21B 37/48, B21B 39/08, B21B 39/16

(54) **WALZANLAGE UND VERFAHREN ZUM WALZEN**
ROLLING SYSTEM AND ROLLING METHOD
INSTALLATION DE LAMINAGE ET PROCÉDÉ DE LAMINAGE

(30) Priorität: 08.08.2011 EP 11176837
(43) Veröffentlichungstag der Anmeldung: 18.06.2014
(73) Patentinhaber: Primetals Technologies Austria GmbH, 4031 Linz (AT)
(72) Erfinder: KARNER, Günter, A-3374 Saeusenstein (AT); KRIMPELSTÄTTER, Konrad, A-4223 Katsdorf (AT)
(74) Vertreter: Metals@Linz
(86) Internationale Anmeldenummer: PCT/EP2012/064648
(87) Internationale Veröffentlichungsnummer: WO 2013/020814

(56) Entgegenhaltungen:
- EP-A2- 1 518 615
- FR-A1- 2 306 023

## Beschreibung

### Technisches Gebiet

Die vorliegende Erfindung bezieht sich auf eine Walzanlage, insbesondere eine Kaltwalzanlage zum Kaltwalzen eines Metallbandes, mit mindestens einem Kaltwalzgerüst, mit einer dem Kaltwalzgerüst vorgelagerten Abhaspel, wobei zwischen der Abhaspel und dem Kaltwalzgerüst eine Einheit zwischengeschaltet ist. Die vorliegende Erfindung bezieht sich auch auf ein Verfahren zum Walzen.

### Stand der Technik

Bei Anlagen zum Walzen eines Metallbandes kann es erforderlich sein, vor dem eigentlichen Walzprozess das Metallband vorzubehandeln. Beispielsweise kann es vor einem Kaltwalz-Prozess erforderlich sein, das Metallband rekristallierend zu glühen, um die Gefügestruktur wieder in ihren unverfestigten Ursprungszustand zu bringen, so dass das Material wieder zäh und weiter verformbar ist. Dieses "Rekristallisationsglühen" wird heutzutage vielfach in so genannten Haubenglühöfen unter Schutzgasatmosphäre, z.B. Wasserstoff, durchgeführt. Der Vorgang des Glühens und des Abkühlens beträgt durchschnittlich etwa 48 Stunden. Um zu verhindern, dass es beim Glühen nicht zum Anhaften aneinander liegender Blechlagen kommt, wird der Bund bevor er in den Haubenglühofen kommt bei geringem Bandzug lose gewickelt. Nach der Behandlung im Haubenglühofen wird das Metallband dem Kaltwalzgerüst zugeführt. Dazu muss es vom Bund abgewickelt werden. Da aber das Metallband mit geringem Bandzug gewickelt wurde, muss es nun auch bei geringem Bandzug abgewickelt werden. Dabei kann der Bandzug stark abfallen. Es kann zu ruckartigen Bandzugschwankungen kommen.

Andererseits ist ein bestimmtes Mindestmaß an Bandzug beim Einlauf in das Kaltwalzgerüst gewünscht, da sich dadurch die erforderlichen Walzkräfte beim Kaltwalzen verringern lassen.

Um das Abwickeln vom eigentlichen Walzprozess zu entkoppeln, wird beispielsweise in der EP 1 784 266 B1 eine S-Rolleneinheit vorgeschlagen. Der Oberbegriff von Anspruch 1 basist auf diesen Dokument. Von Nachteil ist dabei, dass speziell bei harten und/oder dicken Metallbändern auch bei großer Umschlingung der beiden S-Rollen das gewünschte Mindestmaß an Bandzug im Einlauf in ein Kaltwalzgerüst schwer realisiert werden kann. Zum anderen ist das Einfädeln des Metallbandes in die S-Rolleneinheit auf Grund der Steifigkeit des Metallbandes aufwändig. Von besonderem Nachteil ist dies insbesondere bei diskontinuierlichen Kaltwalzstraßen, da bei diesen Anlagen der aufwändige Einfädelprozess bei jedem Bund neu erfolgen muss.

Die FR 7534844 zeigt eine Kaltwalzanlage wobei zwischen der Abhaspel und dem Kaltwalzgerüst eine Einheit zwischengeschaltet ist, wobei die Einheit aus zumindest drei jeweils um eine Drehachse drehangetriebene Rollen gebildet ist, und wobei zwei dieser Rollen einzeln oder gemeinsam in einer Richtung quer zur Drehachse mittels einer Antriebs- und Verstelleinrichtung verstellbar ist.

Es kann der Fall sein, dass ein Metallband in der Längsrichtung geteilt werden muss, um es auf einem Walzgerüst mit einer geringeren Walzbreite weiterverarbeiten zu können. Der Querschnitt eines solchen längs geteilten Walzbandes ist dann oft nicht symmetrisch. Das Band ist auf der einen Seite dicker als auf der anderen. Solche asymmetrischen Walzbänder laufen bei Betrieb aus der Mitte der Walzanlage heraus. Um zu gewährleisten, dass auch bei einem asymmetrischen Querschnittsprofil das Walzband mittig in das Kaltwalzgerüst einläuft, ist eine Korrektur des Bandlaufs (Bandlenkung) erforderlich. Nur wenn eine exakte Einlaufposition des Walzbandes in das Kaltwalzgerüst aufrecht erhalten werden kann, können die bei einem Kaltwalz-Prozess vorgegebenen engen Toleranzen eingehalten werden.

Bislang ist die gewünschte Zugentkopplung, - niedriger Abwickelzug, möglichst hoher Zug im Einlaufbereich des Walzaerüstes -, sowie das Einhalten einer exakten Einlaufposition in das erste Kaltwalzgerüst nicht zufriedenstellend gelöst.

### Darstellung der Erfindung

Es ist eine Aufgabe der vorliegenden Erfindung, eine Walzanlage, insbesondere eine Kaltwalzanlage beziehungsweise ein Verfahren zum Kaltwalzen so anzugeben, dass auch für harte und/oder dicke Metallbänder eine genügend große und möglichst schwankungsfreie Zugspannung im Einlaufbereich eines Kaltwalzgerüstes eingestellt werden kann, und dass eine Korrektur des Bandlaufs und ein Einfädeln des Walzbandes möglichst einfach ist.

Diese Aufgabe wird durch eine Walzanlage gemäß den Merkmalen des Anspruchs 1 und durch ein Verfahren gemäß den Merkmalen des Anspruchs 11 gelöst.

Bei der erfindungsgemäßen Walzanlage kommt zwischen der Abhaspel und dem ersten Walzgerüst eine Einheit zum Einsatz, die aus zumindest drei angetriebenen Rollen gebildet ist, wobei die räumliche Lage dieser Rollen mittels einer Antriebs- und Verstelleinrichtung veränderbar ist. Zum einen ist jede dieser Rollen des 3-Rollensystems in Richtung ihrer Rollenachse verstellbar. Diese Verstellung kann einzeln oder gemeinsam erfolgen. Durch diese axiale Verlagerung der Rollen wird erreicht, dass die Mittel des Metallbandes auch mittig in das Walzgerüst einläuft. Da die Arbeitswalzen eines Walzgerüstes meist eine ballige Kontur aufweisen oder einen zur Anlagenmitte symmetrischen Walzenspalt ergeben, muss der Einlauf des Walzbandes möglichst symmetrisch erfolgen. Nur so kann die beim Kaltwalzen geforderte Genauigkeit der Banddicke gewährleistet werden. Ein keilförmiges Bandprofil neigt insbesondere dazu, aus der Mitte der Walzanlage heraus zu laufen. Eine Bandlenkung ist hier vorteilhaft.

Zum anderen ist jede dieser Rollen in einer Richtung quer zur Drehachse mittels der Antriebs- und Verstelleinrichtung verstellbar. Dadurch wird zum einen eine wesentliche Vereinfachung beim Einfädeln des Metallbandes erreicht: Indem die mittlere der drei Rollen relativ zu den anderen beiden Rollen in eine heraus geschwenkte Position gebracht wird, kann der Anfang des Bandes sehr einfach in das 3-Rollensystem eingefädelt werden. Das Einfädeln kann auch durch einen Überleittisch unterstützt werden. Eine Andruckrolle, mit der der Bandkopf in Richtung der stützenden beiden Rollen gedrückt wird, kann dabei eine weitere Hilfe beim Einfädeln bilden, insbesondere bei sehr steifen und dicken Bändern. Im weiteren Verlauf gelangt der Bandkopf dann in den Spalt der Arbeitswalzen. Der Einfädelprozess ist dann abgeschlossen. Während des Walzens erzeugen die Arbeitswalzen einen Bandzug auf das Metallband. Durch Anstellung der mittleren Rolle des 3-Rollensystems ist die Vorgabe eines gewünschten Bandzuges im Einlauf zum ersten (Kalt-) Walzgerüst sehr leicht möglich. Hierzu taucht die mittlere Rolle des 3-Rollensystems in den zwischen den beiden stützenden Rollen gelegenen Abschnitt des Metallbandes ein. Die räumliche Lage der drei Rollen gibt die Umschlingung vor. Je tiefer das Eintauchen, desto größer die Umschlingung. Zwischen dem Walzgerüst und der 3-Rollenanordnung kann durch entsprechende Steuerung der Antriebe eine gewünschte Rückzugspannung eingestellt werden, ohne dass dieser Bandzug auf den stromaufwärts, zwischen Abhaspel und der 3-Rollenanordnung liegenden vergleichsweise geringeren Bandzug des Metallbandes beim Abhaspeln wirkt. Umgekehrt pflanzen sich nicht Schwankungen des Bandzuges beim Abwickeln eines lose gewickelten Coils auf den Einlauf in die Kaltwalzstraßen fort. Das 3-Rollensystem wirkt während des Walzprozesses als Zugentkopplung.

Um insbesondere bei einem stark asymmetrischen (keilförmigen) Walzbandprofil einen exakten Einlauf in das Kaltwalzgerüst sicherzustellen, kann in einer bevorzugten Ausführung vorgesehen sein, dass gleichzeitig mit der axialen Verstellung der Rollen des 3-Rollensystems auch gleichermaßen die Axialposition der Abhaspel mit verstellbar ist beziehungsweise verstellt wird.

Es kann ferner von Vorteil sein, wenn die Drehachse der zur Abhaspel liegenden Rolle und die Drehachse der zum Kaltwalzgerüst liegenden Rolle in einer Ebene liegen und dass die dazwischen liegende Rolle bezüglich dieser Ebene räumlich verstellbar ist. Je tiefer die mittlere Rolle unter diese Ebene eintaucht, desto größer ist die Umschlingung und folglich die Haftung zwischen Band und Rolle. Dadurch kann der vorteilhaft hohe Bandzug im Einlauf zum ersten Kaltwalzgerüst eingestellt werden.

Um den Wechsel zwischen Einfädeln und Walzen möglichst einfach zu gestalten, kann eine Ausführung vorteilhaft sein, bei der die mittlere Rolle mittels eines hydraulischen Aktuators zwischen der ausgeschwenkten Position, in welcher diese Rolle vom Walzband getrennt ist, und der eingeschwenkten Position, in welcher die Umfangsfläche dieser Rolle teilweise vom Walzband umschlungen ist, verstellbar ist.

Um eine hohe Rückzugspannung im Einlauf zum Walzgerüst einstellen zu können, ist es günstig, wenn die mittlere Rolle genügend tief eintaucht, das heißt wenn die Umschlingung der mittleren Rolle unterhalb der durch die Drehachse der anderen beiden Rollen aufgespannten Ebene angeordnet ist, und wenn die Umschlingung der beiden stützenden Rollen oberhalb dieser Ebene liegt.

Ein besonders hoher Bandzug im Einlaufbereich lässt sich dann einstellen, wenn die Anstellung der mittleren Rolle so erfolgt, dass die mittlere Rolle eine Umschlingung von größer als 180° aufweist.

In einer besonders bevorzugten Ausführung der Erfindung kann vorgesehen sein, dass der Abstand der in der Ebene liegenden beiden stützenden Rollen mittels der Antriebs- und Verstelleinrichtung stufenlos verändert werden kann. Diese Veränderung kann dadurch herbeigeführt werden, indem beide Rollen aufeinander zu oder weg bewegt werden, wodurch die Umschlingung und infolge davon die Bremswirkung im Einlauf sehr differenziert vorgegebenen werden kann. Es kann aber auch vorteilhaft sein, die örtliche Lage einer der beiden in der Ebene liegenden Rollen beizubehalten und relativ hierzu nur die Position der anderen Rolle zu verändern. Dadurch können stromaufwärts beziehungsweise stromabwärts auftretende Zugschwankungen im Metallband differenziert ausgeregelt werden.

Es kann vorteilhaft sein, wenn die Verstellbewegung der mittleren Rolle eine lineare Bewegung ist, welche bezüglich der Ebene einen vorgebbaren Winkel einschließt. Dadurch kann die Umschlingung der drei Rollen entsprechend der gewünschten Einflussnahme auf den Bandlauf besser angepasst werden. Zudem ist die Regelung der Antriebe der Rollen technisch einfacher möglich.

Je nach Größe der Anlage, kann es für die Einflussnahme auf den Bandlauf (Bandlenkung) von Vorteil sein, wenn die Abhaspel zusammen oder getrennt mit den Rollen des 3-Rollensystems in Richtung der Drehachsen der Rollen mittels einer gemeinsamen oder einer getrennten Antriebs- und Verstelleinrichtung verstellbar ist. Für große Anlagen kann eine getrennte Ausführung, für kleine Anlage eine gemeinsame Antriebs- und Verstelleinrichtung vorteilhaft sein.

Es ist zweckmäßig, die seitliche Lage des Bandes im Einlauf zum ersten Walzgerüst messtechnisch zu erfassen. Dies kann beispielsweise mittels eines Sensors erfolgen, der die Lage einer Bahnkante oder beider Bahnkanten erfasst und das Messsignal der Antriebs- und Verstelleinrichtung zugeführt ist. Die Antriebs- und Verstelleinrichtung ermittelt aus dem gemessenen Signal der Bandlage ein Steuersignal zum Einstellen der axialen Position des 3-Rollensystems, gegebenenfalls auch der der Abhaspel.

### Kurzbeschreibung der Zeichnungen

Zur weiteren Erläuterung der Erfindung wird im nachfolgenden Teil der Beschreibung auf die Zeichnungen Bezug genommen, aus denen weitere vorteilhafte Ausgestaltungen, Einzelheiten und Weiterbildungen der Erfindung anhand eines nicht einschränkenden Ausführungsbeispiels zu entnehmen sind.

Es zeigen:
- Figur 1: eine schematische Seitenansicht der erfindungsgemäßen Walzanlage in einem Zustand des Einfädelns, wobei die mittlere Rolle außer Eingriff gebracht ist;
- Figur 2: die Kaltwalzanlage gemäß der Figur 1 im Zustand des Walzens, wobei die mittlere Rolle in Eingriff mit dem Metallband ist;
- Figur 3: die Kaltwalzanlage gemäß der Figur 1, wobei die mittlere Rolle unterhalb der Passlinie eingetaucht ist und Zugschwankungen durch eine Verstellbewegung in Bandlaufrichtung der eingangsseitigen und/oder ausgangsseitigen Rolle ausgeregelt werden;
- Figur 4: das 3-Rollensystem in einer Detaildarstellung.

### Ausführung der Erfindung

Die Figur 1 zeigt schematisch eine Seitenansicht der erfindungsgemäßen Walzanlage in einer Stellung, in der der Bandanfang in das Walzgerüst 1 eingefädelt wird. Ein zu einem Coil aufgerolltes Stahlband 2 wird von einer Abhaspel 3 im Uhrzeigersinn abgewickelt und gelangt von links nach rechts in Richtung der Einheit 10. Diese Einheit 10 besteht im Wesentlichen aus drei Rollen 6, 7, 8, von denen die mittlere Rolle 7 in dieser Betriebstellung vom Bandlauf weg geschwenkt ist und sich nicht in Eingriff mit dem Metallband 2 befindet (Einfädelstellung). Das Metallband 2 wird zunächst auf einem Teil eines Überleittisches 13 transportiert und wird in weiterer Folge gestützt durch die Rolle 6, einem zweiten Teil des Überleittisches 13 und der Rolle 8. Bei sehr steifen Metallbändern kann dieser Einfädelvorgang gegebenenfalls durch eine Andruckrolle 19 unterstützt werden. Der Überleittisch 13 kann durch zeichnerisch nicht dargestellte Antriebe aus dem Bandlauf hinein und heraus geschwenkt werden.

Wie in der Figur 1 durch die Pfeile 12 angedeutet, ist die räumliche Lage der Rollen 6, 7, 8, gegebenenfalls auch die der Abhaspel 3, mittels einer Antriebs- und Verstelleinrichtung 11 veränderbar. Mit anderen Worten, jede der Rollen 6, 7, 8 ist von der Antriebs- und Verstelleinrichtung 11 nicht nur um die dazugehörige Drehachse 6A, 7A, 8A drehangetrieben und (gemeinsam oder getrennt) in Axialrichtung verstellbar, sondern auch die örtliche Lage einer jeden Rolle 6, 7, 8 ist in einer Richtung quer zu ihrer Drehachse 6A, 7A, 8A mittels der Antriebs- und Verstelleinrichtung 11 verstellbar.

Insbesondere bei einem keilförmigen Querschnitt des Walzbandes ist es günstig, wenn gleichzeitig mit der Axialverschiebung des 3-Rollensystems auch die Abhaspel 3 in Richtung ihrer Drehachse 3A verstellt wird. Dadurch kann das Metallband 2 in die Mitte des Kaltwalzgerüstes 1 gelenkt werden.

Es sei hier angemerkt, dass Antriebs- und Verstelleinrichtungen 11, mit denen eine Drehbewegung und gleichzeitig auch die räumliche Lage einer Rolle (oder gegebenenfalls auch einer Abhaspel) bei einer Walzanlage vorgegeben beziehungsweise eingestellt werden kann, hydraulisch oder elektromechanisch betätigt sein können. Solche Vorrichtungen werden im Folgenden als bekannt vorausgesetzt und brauchen daher hier nicht näher erläutert zu werden.

Die Figur 2 zeigt den Zustand während des Kaltwalzens. Nachdem das Walzband 2 in den Spalt der Arbeitswalzen des Walzgerüstes 1 eingefädelt und von diesen erfasst ist, wird auf das Metallband 2 ein Bandzug ausgeübt. Wie eingangs bereits dargestellt, soll der Bandzug und der Bandlauf im Bereich des Einlaufs zum Walzgerüst 1 möglichst unabhängig vom Bandzug im Bereich der Abhaspel 3 vorgegeben werden können. Schwankungen der Zugspannung beim Abwickeln des Coil sollen möglichst nicht in den Bereich des Einlaufs zum Walzgerüst 1 gelangen. Wie in Figur 2 dargestellt, ist für diese Zugentkopplung die Einheit 10 vorgesehen. Die mittlere Rolle 7 der Einheit 10 ist in dieser Darstellung eingeschwenkt. Das Metallband 2 umschlingt jeweils einen Teilbereich der Mantelfläche der drei Rollen 6, 7, 8. Jede Rolle 6, 7, 8 ist wie bereits gesagt durch einen nicht näher dargestellten Antrieb drehangetrieben. Das Antriebsmoment der Rollen 6, 7, 8 wird dabei von der Antriebs- und Verstelleinrichtung 11 so vorgegeben, dass zum einen eine Bremswirkung auf das Metallband 2 ausgeübt wird. Durch diese Bremswirkung ist es möglich, ein gewünschtes Mindestmaß an Zugspannung im Einlauf zum Kaltwalzgerüst 1 aufrecht zu erhalten. Diese Rückzugspannung ist weitgehend unabhängig und unbeeinflusst von Zugschwankungen die beim Abwickeln eines lose gewickelten Coils auftreten können. Ferner beeinflusst die Antriebs- und Verstelleinrichtung 11 auch die räumliche Lage der Drehachsen der Rollen 6, 7, 8 (gegebenenfalls auch die der Abhaspel 3 in Richtung ihrer Drehachse 3A). Durch eine Verschiebung in axialer Richtung der Rollen kann neben dem Bandzug auch auf Bandlauf Einfluss genommen werden. Diese Einflussnahme (sowohl auf Drehbewegung als auch auf Axialposition der Drehachsen) ist in Figur 2 symbolisch durch strichliert gezeichnete Linien (wirk- und signalleitende Verbindung 4)und durch die Pfeile 12 angedeutet. Der Übersichtlichkeit wegen sind Antriebe und Aktuatoren für diese Verstellvorgänge in den Zeichnungen nicht näher dargestellt.

Zum Erfassen der Bandlage dient eine Bandlageerfassung 9, welche zwischen der Einheit 10 und dem Kaltwalzgerüst 1 angeordnet ist. Die Überwachung des Bandlaufs kann beispielsweise dadurch erfolgen, indem die Kante(n) des Metallbandes messtechnisch erfasst wird. Diese Bandlageerfassung 9 ist signalleitend mit der Antriebs- und Verstelleinrichtung 11 verbunden. Durch das zugeführte Messsignal kann mit einer üblichen Regelung einem Verlaufen des Metallbandes 2 gut entgegen gewirkt werden. Von Vorteil ist dies insbesondere bei einem Querschnittsprofil des Metallbandes das die Form eines Keils aufweist.

Die Figur 3 zeigt ebenfalls den Zustand während des Walzvorgangs. Im Unterschied zu der Darstellung der Figur 2 ist die mittlere Rolle 7 bis tief unter die beiden Rollen 6, 8 eingetaucht. Dadurch ergibt sich ein großer Winkel der Umschlingung der Rolle 7, zu dem auch ein vergleichsweise größerer Umschlingungswinkel der Rollen 6, 8. Dieser Winkel der Umschlingung ist einstellbar, indem die Lage der Rolle 6 beziehungsweise die Lage der Rolle 8 jeweils gemäß dem Pfeil 14 vorgegeben wird. Dabei kann die Drehachse einer der Rollen 6, 8 verlagert werden, oder auch beide. Ändert sich der Abstand 18 zwischen den Drehachsen 6A, 8A so ändert sich auch die Umschlingung.

Wie die Detaildarstellung der Figur 4 des 3-Rollensystems veranschaulicht, ist die mittlere Rolle 7, beispielsweise durch einen nicht näher dargestellten hydraulischen Aktuator zwischen einer ausgeschwenkten Position 16 und einer eingeschwenkten Position 17 verstellbar. Diese Verstellbewegung 21 kann bezüglich der Ebene 15 senkrecht oder in einem Winkel 20 erfolgen. Eine Änderung des Winkels 20 der Anstellbewegung 21 beeinflusst die Umschlingung der Rollen 6, 7, 8.

Die Drehachsen 6A,7A, 8A der Rollen 6, 7, 8 sind zueinander und bezüglich der Ebene 15 parallel. In der in Figur 4 dargestellten Lage der Rolle 7 befindet sich ihr Umschlingungsbereich unterhalb der durch die Drehachse 6A, 8A der Rolle in 6, 8 aufgespannten Ebene 15. Die Drehachse 6A und 8A der äußeren Rollen 6 und 8 ist in der Ebene 15 (etwa in Bandlaufrichtung 5) in Richtung des Doppeltpfeils 14 verschiebbar. Bei genügend großer Eintauchtiefe der Rolle 7 kann der Abstand 18 der beiden Rollen 6, 8 sehr eng gewählt werden, so dass ein hoher Zugaufbau durch das 3-Rollensystem realisiert werden kann. Von Vorteil ist dies insbesondere beim Kaltwalzen dünner und harter Metallbänder. Indem der Winkel 20 der Anstellbewegung bezüglich der Ebene 15 vorgegeben wird, kann die Umschlingung der Rollen 6, 7, 8 zudem unterschiedlich gestaltet werden.

Grundsätzlich ist es auch möglich, dass bei einem fest gewickelten Bund die anstellbare mittlere Rolle 7 auch während des Walzens weg gestellt verbleibt.

Mit dem oberen dargestellten 3-Rollensystem lässt sich auf einfache Weise gleichzeitig eine Zugentkopplung, ein gewünschter Zugaufbau im Einlaufbereich und eine gute Bandlenkung von Metallbändern erreichen. Durch die Eintauchtiefe der mittleren Rolle 7 in Verbindung mit der horizontalen Verstellbarkeit der beiden äußeren Rollen 6, 8 des 3-Rollensystems kann beim Kaltwalzen der Zugaufbau in vorteilhafter Weise eingestellt und damit eine hohe Rückzugspannung im nachfolgenden Walzgerüst 1 sichergestellt werden. In Verbindung mit dem oben dargestellten Überleittisch 13 und gegebenenfalls unter Zuhilfenahme einer Andruckrolle 19 ist der Einfädelvorgang auch für steife Metallbänder 2 vergleichsweise einfach.

Durch die Möglichkeit der gleichzeitigen axialen Verschiebung der Abhaspel 3 und der mit ihr fest verbundenen oder auch getrennt verschiebbaren 3-Rolleneinheit besteht die Möglichkeit einer sehr guten Bandlaufregelung. Der Vorteil einer wirkungsvollen Bandlaufregelung tritt insbesondere bei Metallbändern in den Vordergrund, deren Querschnittsprofil ungleichmäßig ist.

Obwohl die Erfindung in Detail oben stehend anhand eines bevorzugten Ausführungsbeispiels einer Kaltwalzanlage näher illustriert und beschrieben wurde, so ist die Erfindung nicht durch dieses offenbarte Beispiel eingeschränkt. Genauso gut kann die Erfindung bei anderen Walzanlagen, z.B. beim Warmwalzen eingesetzt werden. Darüber hinaus können andere Variationen vom Fachmann hieraus abgeleitet werden, ohne den Schutzumfang der Erfindung zu verlassen.

### Zusammenstellung der verwendeten Bezugszeichen

- 1: Walzgerüst, Kaltwalzgerüst
- 2: Band
- 3: Abhaspel
- 4: Verbindung (wirk- und signalleitend)
- 5: Bandlaufrichtung
- 6: Rolle
- 7: Rolle
- 8: Rolle
- 9: Bandlageerfassung
- 10: Einheit, 3-Rollensystem
- 11: Antriebs- und Verstelleinrichtung
- 12: Pfeil (Verschieberichtung Rollen 6,7,8 vertikal)
- 13: Überleittisch
- 14: Pfeil (Verschieberichtung 6,8 horizontal)
- 15: Ebene
- 16: ausgeschwenkte Position der Rolle 7
- 17: eingeschwenkte Position der Rolle 7
- 18: Abstand
- 19: Andruckrolle
- 20: Winkel
- 21: Pfeil, Anstellrichtung der Rolle 7

- 3A: Drehachse der Abhaspel 3
- 6A: Drehachse der Rolle 6
- 7A: Drehachse der Rolle 7
- 8A: Drehachse der Rolle 8

## Patentansprüche

1. Walzanlage, insbesondere Kaltwalzanlage zum Kaltwalzen eines Metallbandes (2), mit mindestens einem Kaltwalzgerüst (1), mit einer dem Kaltwalzgerüst (1) vorgelagerten Abhaspel (3), wobei zwischen der Abhaspel (3) und dem Kaltwalzgerüst (1) eine Einheit (10) zwischengeschaltet ist, **dadurch gekennzeichnet, dass** die Einheit (10) aus zumindest drei jeweils um eine Drehachse (6A, 7A, 8A) drehangetriebene Rollen (6, 7, 8) gebildet ist, wobei jede dieser Rollen (6, 7, 8) einzeln oder gemeinsam in Richtung der jeweiligen Drehachse (6A, 7A, 8A) und in einer Richtung quer zur Drehachse ((6A, 7A, 8A) mittels einer Antriebs- und Verstelleinrichtung (11) verstellbar ist.

2. Walzanlage nach Anspruch 1, **dadurch gekennzeichnet, dass** die Abhaspel (3) mittels der Antriebs- und Verstelleinrichtung (11) in Richtung ihrer Drehachse (3A) verstellbar ist.

3. Walzanlage nach Anspruch 2, **dadurch gekennzeichnet, dass** die Drehachse (6A) der zur Abhaspel (3) liegenden Rolle (6) und die Drehachse (8A) der zum Kaltwalzgerüst (1) liegenden Rolle (8) in einer Ebene (15) liegen und dass die zwischen den beiden Rollen (6, 8) angeordnete mittlere Rolle (7) in ihrer räumlichen Lage relativ zu dieser Ebene (15) mittels der Antriebs- und Verstelleinrichtung (11) verstellbar ist.

4. Walzanlage nach Anspruch 3, **dadurch gekennzeichnet, dass** die mittlere Rolle (7) zwischen einer ausgeschwenkten Position (16), in welcher die Rolle (7) mit dem Walzband (2) nicht in Eingriff ist, und einer eingeschwenkten Position (17), in welcher die Umfangsfläche der Rolle (7) teilweise vom Walzband (2) umschlungen ist, verstellbar ist.

5. Walzanlage nach Anspruch 4, **dadurch gekennzeichnet, dass** in der eingeschwenkten Position (17) der Rolle (7) die Umschlingung der Rolle (7) unterhalb der Ebene (15) angeordnet ist, und die Umschlingung der beiden Rollen (6, 8) oberhalb der Ebene (15) angeordnet ist.

6. Walzanlage nach Anspruch 5, **dadurch gekennzeichnet, dass** in der eingeschwenkten Position (17) der Rolle (7) die Umschlingung der Rolle (7) größer als 180° ist.

7. Walzanlage nach Anspruch 6, **dadurch gekennzeichnet, dass** der Abstand (18) der Drehachsen (6A, 8A) der beiden Rollen (6, 8) in der Ebene (15) mittels der Antriebs- und Verstelleinrichtung (11) verstellbar ist.

8. Walzanlage nach einem der Ansprüche 1 bis 7, **dadurch gekennzeichnet, dass** die Bewegungsrichtung (21) beim Verstellen der Rolle (7) in einem Winkel (20) zur Ebene (15) ist.

9. Walzanlage nach Anspruch 1, **dadurch gekennzeichnet, dass** die Abhaspel (3) zusammen oder getrennt mit den Rollen (6, 7, 8) in Richtung der Drehachsen (6A, 7A, 8A) der Rollen (6, 7, 8) mittels der Antriebs- und Verstelleinrichtung (11) verstellbar ist.

10. Walzanlage nach Anspruch 1, **dadurch gekennzeichnet, dass** zwischen der Einheit (10) und dem Kaltwalzgerüst (1) eine Messeinrichtung (9) zum Erfassen der Bandlage angeordnet ist und diese Messeinrichtung (9) signalleitend mit der Antriebs- und Verstelleinrichtung (11) verbunden ist.

11. Verfahren zum Walzen, insbesondere Kaltwalzen eines Metallbandes (2) mit einer Walzanlage, umfassend: mindestens ein Kaltwalzgerüst (1), eine dem Kaltwalzgerüst (1) vorgelagerte Abhaspel (3), wobei zwischen der Abhaspel (3) und dem Kaltwalzgerüst (1) eine den Bandlauf beeinflussende Einheit (10) zwischengeschaltet ist, welche aus drei, jeweils um eine Drehachse angetriebenen Rollen (6, 7, 8) gebildet ist, wobei während des Walzvorgangs jede Rolle (6, 7, 8) in Richtung ihrer Drehachse (6A, 7A, 8A) und in einer Richtung quer zur Drehachse (6A, 7A, 8A) mittels einer Antriebs- und Verstelleinrichtung (11) verstellt wird.

12. Verfahren nach Anspruch 11, **dadurch gekennzeichnet, dass**, dass die Abhaspel (3) mittels der Antriebs- und Verstelleinrichtung (11) in Richtung ihrer Drehachse (3A) gemeinsam mit der axialen Verstellung der Rollen (6, 7, 8) verstellt wird.

13. Verfahren nach Anspruch 12, **dadurch gekennzeichnet, dass** die Drehachse (6A) der zur Abhaspel (3) liegenden Rolle (6) und die Drehachse (8A) der zum Kaltwalzgerüst (1) liegenden Rolle (8) in einer Ebene (15) liegend angeordnet wird und die in Bandlaufrichtung (5) gesehen zwischen den beiden Rollen (6, 8) angeordnete mittlere Rolle (7) in ihrer Lage relativ zu dieser Ebene (15) mittels der Antriebs- und Verstelleinrichtung (11) verstellt wird.

14. Verfahren nach einem der Ansprüche 11, 12 oder 13 **dadurch gekennzeichnet, dass** die mittlere Rolle (7) zwischen einer ausgeschwenkten Position (16), in welcher die Rolle (7) vom Walzband (2) getrennt ist, und einer eingeschwenkten Position (17), in welcher die Umfangsfläche der Rolle (7) teilweise vom Walzband (2) umschlungen ist, verstellt wird.

15. Verfahren nach Anspruch 14, **dadurch gekennzeichnet, dass** das Einschwenken der Rolle (7) so erfolgt, dass in der eingeschwenkten Position (17) der Rolle (7) die Umschlingung der Rolle (7) unterhalb der Ebene (15) angeordnet ist, und die Umschlingung der beiden Rollen (6, 8) oberhalb der Ebene (15) liegt.

16. Verfahren nach Anspruch 15, **dadurch gekennzeichnet, dass** in der eingeschwenkten Position (17) die Rolle (7) vom Walzband (2) mit einem Winkel von größer als 180° umschlungen wird.

17. Verfahren nach Anspruch 16, **dadurch gekennzeichnet, dass** der Abstand (18) der Drehachsen (6A, 8A) der beiden Rollen (6, 8) in der Ebene (15) mittels der Antriebs- und Verstelleinrichtung (11) verstellt wird.

18. Verfahren nach Anspruch 17, **dadurch gekennzeichnet, dass** die Bewegungsrichtung (21) beim Anstellen der Rolle (7) in einem Winkel (20) zur Ebene (15) erfolgt.

19. Verfahren nach Anspruch 18, **dadurch gekennzeichnet, dass** die Abhaspel (3) zusammen oder getrennt mit den Rollen (6, 7, 8) in Richtung der Drehachsen (6A, 7A, 8A) der Rollen (6, 7, 8) mittels der Antriebs- und Verstelleinrichtung (11) verstellt wird.

20. Verfahren nach Anspruch 19, **dadurch gekennzeichnet, dass** zwischen der Einheit (10) und dem Kaltwalzgerüst (1) eine Messeinrichtung (9) zum Erfassen der Bandlage angeordnet wird und das dadurch gewonnene Messsignal der Lage des Metallbandes (2) über eine signalleitende Verbindung (4) zur Antriebs- und Verstelleinrichtung (11) übertragen wird.

21. Verfahren nach einem der Ansprüche 11 bis 20,
**dadurch gekennzeichnet, dass** beim Einfädeln des Metallbandes (2) ein zweiteiliger Überleittisch (13) verwendet wird, dessen erster Teil stromaufwärts zur Abhaspel liegenden Rolle (6) und dessen zweiter Teil zwischen der Rolle (6) und der Rolle (8) angeordnet wird.

22. Verfahren nach Anspruch 21, **dadurch gekennzeichnet, dass** beim Einfädeln eine Andruckrolle (19) in Richtung des eingeschwenkten Überleittisches (13) bewegt wird.

## Claims

1. Rolling mill, in particular a cold-rolling mill for the cold-rolling of a metal strip (2), having at least one cold-rolling stand (1), with a decoiler (3) before the cold-rolling stand (1), where there is a unit (10) in-line between the decoiler (3) and the cold-rolling stand (1), **characterised in that** the unit (10) is formed by at least three rollers (6, 7, 8) each of which is rotationally driven about an axis of rotation (6A, 7A, 8A), where each of these rollers (6, 7, 8) can be positioned, individually or jointly, in the direction of the axis of rotation concerned (6A, 7A, 8A) and in a direction transverse to the axis of rotation (6A, 7A, 8A), by means of a drive and positioning facility (11).

2. Rolling mill according to claim 1, **characterised in that** the decoiler (3) can, by means of the drive and positioning facility (11), be positioned in the direction of its axis of rotation (3A).

3. Rolling mill according to claim 2, **characterised in that** the axis of rotation (6A) of the roller (6) which is located beside the decoiler (3) and the axis of rotation (8A) of the roller (8) which is located beside the cold-rolling stand (1) lie in one plane (15) and that the central roller (7), which is arranged between the two rollers (6, 8), can be spatially positioned relative to this plane (15) by means of the drive and positioning facility (11).

4. Rolling mill according to claim 3, **characterised in that** the central roller (7) can be repositioned between an out-of-line position (16), in which the roller (7) is not engaged with the rolling strip (2), and an in-line position (17), in which the circumferential surface of the roller (7) is partially wrapped around by the rolling strip (2).

5. Rolling mill according to claim 4, **characterised in that**, in the in-line position (17) of the roller (7), the wrap-around on the roller (7) is arranged beneath the plane (15), and the wrap-around on the two rollers (6, 8) is arranged above the plane (15).

6. Rolling mill according to claim 5, **characterised in that**, in the in-line position (17) of the roller (7), the wrap-around on the roller (7) is greater than 180°.

7. Rolling mill according to claim 6, **characterised in that** the distance (18) between the axes of rotation (6A, 8A) of the two rollers (6, 8) in the plane (15) can be adjusted by means of the drive and positioning facility (11).

8. Rolling mill according to one of the claims 1 to 7, **characterised in that** the direction of movement (21) when the roller (7) is being positioned is at an angle (20) to the plane (15).

9. Rolling mill according to claim 1, **characterised in that** the decoiler (3) can be positioned, together with or separately from the rollers (6, 7, 8), in the direction of the axes of rotation (6A, 7A, 8A) of the rollers (6, 7, 8) by means of the drive and positioning facility (11).

10. Rolling mill according to claim 1, **characterised in that** a measurement device (9) for detecting the position of the strip is arranged between the unit (10) and the cold-rolling stand (1) and this measurement device (9) has a signalling link with the drive and positioning facility (11).

11. Method of rolling, in particular cold-rolling of a metal strip (2) with a rolling mill incorporating:
at least one cold-rolling stand (1), a decoiler (3) before the cold-rolling stand (1), where a unit (10) which influences the strip path is in-line between the decoiler (3) and the cold-rolling stand (1), which unit is made up of three rollers (6, 7, 8) each driven about an axis of rotation, where each roller (6, 7, 8) is positioned during the rolling operation, by means of a drive and positioning facility (11), in the direction of its axis of rotation (6A, 7A, 8A) and in a direction transverse to the axis of rotation (6A, 7A, 8A).

12. Method according to claim 11, **characterised in that** the decoiler (3) is positioned by means of the drive and positioning facility (11) in the direction of its axis of rotation (3A), jointly with the axial positioning of the rollers (6, 7, 8).

13. Method according to claim 12, **characterised in that** the axis of rotation (6A) of the roller (6) located beside the decoiler (3) and the axis of rotation (8A) of the roller (8) located beside the cold-rolling stand (1) are arranged to lie in a plane and the central roller (7) which, looking in the direction of the strip path (5), is arranged between the two rollers (6, 8), is positioned relative to this plane (15) by means of the drive and positioning facility (11).

14. Method according to one of the claims 11, 12 or 13 **characterized in that** the central roller (7) is positioned between an out-of-line position (16), in which the roller (7) is not engaged with the rolling strip (2), and an in-line position (17), in which the rolling strip (2) partially wraps around the circumferential surface of the roller (7).

15. Method according to claim 14, **characterised in that** the positioning of the roller (7) in-line is effected in such a way that in the in-line position (17) of the roller (7) the wrap-around on the roller (7) is arranged beneath the plane (15), and the wrap-around on the two rollers (6, 8) lies above the plane (15).

16. Method according to claim 15, **characterised in that** in the in-line position (17) the rolling strip (2) wraps around the roller (7) over an angle of greater than 180°.

17. Method according to claim 16, **characterised in that** the distance (18) between the axes of rotation (6A, 8A) of the two rollers (6, 8) in the plane (15) is adjusted by means of the drive and positioning facility (11).

18. Method according to claim 17, **characterised in that** the direction of movement (21) when the roller (7) is being engaged is effected at an angle (20) to the plane (15).

19. Method according to claim 18, **characterised in that** the decoiler (3) is positioned, together with or separately from the rollers (6, 7, 8), in the direction of the axes of rotation (6A, 7A, 8A) of the rollers (6, 7, 8) by means of the drive and positioning facility (11).

20. Method according to claim 19, **characterised in that** a measurement device (9) for detecting the position of the strip is arranged between the unit (10) and the cold-rolling stand (1), and the measurement signal thus obtained for the position of the metal strip (2) is transmitted over a signalling link (4) to the drive and positioning facility (11).

21. Method according to one of the claims 11 to 20, **characterised in that** when the metal strip (2) is initially being fed in use is made of a two-part transfer table (13), the first part of which is arranged upstream from the roller (6) located beside the decoiler and the second part of which is between the roller (6) and the roller (8).

22. Method according to claim 21, **characterised in that** during the initial feeding in a pinch roller (19) is moved in towards the transfer table (13) which has been put in-line.

## Revendications

1. Installation de laminage, en particulier installation de laminage à froid pour le laminage à froid d'une bande métallique (2), comprenant au moins une cage de laminoir à froid (1), un dévidoir (3) monté en amont de la cage de laminoir à froid (1), entre ledit dévidoir (3) et ladite cage de laminoir à froid (1) étant montée une unité (10), **caractérisée en ce que** ladite unité (10) est constituée d'au moins trois rouleaux (6, 7, 8) entraînés en rotation chacun autour d'un axe de rotation (6A, 7A, 8A), lesdits rouleaux (6, 7, 8) pouvant chacun être déplacés individuellement ou ensemble dans la direction de l'axe de rotation respectif (6A, 7A, 8A) et dans une direction transversale à l'axe de rotation (6A, 7A, 8A) au moyen d'un dispositif d'entraînement et de réglage (11).

2. Installation de laminage selon la revendication 1, **caractérisée en ce que** le dévidoir (3) peut être déplacé dans la direction de son axe de rotation (3A) au moyen du dispositif d'entraînement et de réglage (11).

3. Installation de laminage selon la revendication 2, **caractérisée en ce que** l'axe de rotation (6A) du rouleau (6) situé du côté du dévidoir (3) et l'axe de rotation (8A) du rouleau (8) situé du côté de la cage de laminoir à froid (1) se trouvent dans un même plan (15) et **en ce que** la position spatiale du rouleau central (7) disposé entre les deux rouleaux (6, 8) par rapport à ce plan (15) peut être réglée au moyen du dispositif d'entraînement et de réglage (11).

4. Installation de laminage selon la revendication 3, **caractérisée en ce que** le rouleau central (7) peut être déplacé entre une position de pivotement vers l'extérieur (16) dans laquelle le rouleau (7) n'est pas en prise avec la bande laminée (2), et une position de pivotement vers l'intérieur (17) dans laquelle la surface périphérique du rouleau (7) est partiellement enroulée par la bande laminée (2).

5. Installation de laminage selon la revendication 4, **caractérisée en ce qu'**en position de pivotement vers l'intérieur (17) du rouleau (7), l'enroulement du rouleau (7) est disposé au-dessous du plan (15) et l'enroulement des deux rouleaux (6, 8) est disposé au-dessus du plan (15).

6. Installation de laminage selon la revendication 5, **caractérisée en ce qu'**en position de pivotement vers l'intérieur (17) du rouleau (7), l'enroulement du rouleau (7) est supérieur à 180°.

7. Installation de laminage selon la revendication 6, **caractérisée en ce que** l'écart (18) entre les axes de rotation (6A, 8A) des deux rouleaux (6, 8) dans le plan (15) peut être ajusté au moyen du dispositif d'entraînement et de réglage (11).

8. Installation de laminage selon l'une des revendications 1 à 7, **caractérisée en ce que** la direction de déplacement (21) lors du réglage du rouleau (7) fait un angle (20) par rapport au plan (15).

9. Installation de laminage selon la revendication 1, **caractérisée en ce que** le dévidoir (3) peut être déplacé séparément ou conjointement avec les rouleaux (6, 7, 8) dans la direction des axes de rotation (6A, 7A, 8A) des rouleaux (6, 7, 8) au moyen du dispositif d'entraînement et de réglage (11).

10. Installation de laminage selon la revendication 1, **caractérisée en ce qu'**un dispositif de mesure (9) pour détecter la position de la bande est placé entre l'unité (10) et la cage de laminoir à froid (1), et ledit dispositif de mesure (9) est relié au dispositif d'entraînement et de réglage (11) de manière à conduire des signaux.

11. Procédé de laminage, en particulier laminage à froid d'une bande métallique (2) avec une installation de laminage comprenant :
au moins une cage de laminoir à froid (1), un dévidoir (3) monté en amont de la cage de laminoir à froid (1), entre ledit dévidoir (3) et ladite cage de laminoir à froid (1) étant montée une unité (10) agissant sur le défilement de la bande, qui est constituée d'au moins trois rouleaux (6, 7, 8) entraînés en rotation chacun autour d'un axe de rotation, chaque rouleau (6, 7, 8) étant déplacé pendant l'opération de laminage dans la direction de son axe de rotation (6A, 7A, 8A) et dans une direction transversale à l'axe de rotation (6A, 7A, 8A) au moyen d'un dispositif d'entraînement et de réglage (11).

12. Procédé selon la revendication 11, **caractérisé en ce que** le dévidoir (3) est déplacé dans la direction de son axe de rotation (3A) conjointement avec le déplacement axial des rouleaux (6, 7, 8) au moyen du dispositif d'entraînement et de réglage (11).

13. Procédé selon la revendication 12, **caractérisé en ce que** l'axe de rotation (6A) du rouleau (6) situé du côté du dévidoir (3) et l'axe de rotation (8A) du rouleau (8) situé du côté de la cage de laminoir à froid (1) sont disposés de manière à se trouver dans un même plan (15) et la position du rouleau central (7), disposé entre les deux rouleaux (6, 8) vu dans le sens de défilement de la bande (5), par rapport à ce plan (15) est réglée au moyen du dispositif d'entraînement et de réglage (11).

14. Procédé selon l'une des revendications 11, 12 ou 13, **caractérisé en ce que** le rouleau central (7) est déplacé entre une position de pivotement vers l'extérieur (16) dans laquelle le rouleau (7) est séparé de la bande laminée (2), et une position de pivotement vers l'intérieur (17) dans laquelle la surface périphérique du rouleau (7) est partiellement enroulée par la bande laminée (2).

15. Procédé selon la revendication 14, **caractérisé en ce que** le pivotement du rouleau (7) s'effectue de sorte qu'en position de pivotement vers l'intérieur (17) du rouleau (7), l'enroulement du rouleau (7) est disposé au-dessous du plan (15) et l'enroulement des deux rouleaux (6, 8) est disposé au-dessus du plan (15).

16. Procédé selon la revendication 15, **caractérisé en ce qu'**en position de pivotement vers l'intérieur (17), le rouleau (7) est enroulé par la bande laminée (2) avec un angle supérieur à 180°.

17. Procédé selon la revendication 16, **caractérisé en ce que** l'écart (18) entre les axes de rotation (6A, 8A) des deux rouleaux (6, 8) dans le plan (15) est ajusté au moyen du dispositif d'entraînement et de réglage (11).

18. Procédé selon la revendication 17, **caractérisé en ce que** la direction de déplacement (21) lors du réglage du rouleau (7) fait un angle (20) par rapport au plan (15).

19. Procédé selon la revendication 18, **caractérisé en ce que** le dévidoir (3) est déplacé séparément ou conjointement avec les rouleaux (6, 7, 8) dans la direction des axes de rotation (6A, 7A, 8A) des rouleaux (6, 7, 8) au moyen du dispositif d'entraînement et de réglage (11).

20. Procédé selon la revendication 19, **caractérisé en ce qu'**un dispositif de mesure (9) pour détecter la position de la bande est placé entre l'unité (10) et la cage de laminoir à froid (1), et le signal de mesure ainsi obtenu de la position de la bande métallique (2) est transmis au dispositif d'entraînement et de réglage (11) par l'intermédiaire d'une liaison (4) conduisant des signaux.

21. Procédé selon l'une des revendications 11 à 20, **caractérisé en ce que** lors de l'enfilage de la bande métallique (2) on utilise une table de transfert (13) en deux parties, dont la première partie est disposée en amont du rouleau (6) situé du côté du dévidoir et dont la deuxième partie est disposée entre le rouleau (6) et le rouleau (8).

22. Procédé selon la revendication 21, **caractérisé en ce que** lors de l'enfilage un rouleau de pression (19) est déplacé en direction de la table de transfert (13) pivoté vers l'intérieur.
